# EUROPÄISCHE PATENTSCHRIFT

(11) **EP 3 557 592 B1**
(45) Veröffentlichungstag und Bekanntmachung des Hinweises auf die Patenterteilung: **20.01.2021**
(21) Anmeldenummer: 18167774.1
(22) Anmeldetag: 17.04.2018
(51) Int. Cl.: H01B 13/02, H01B 13/00

(54) **VORRICHTUNG UND VERFAHREN ZUM VERDRILLEN EINER ERSTEN UND ZWEITEN ELEKTRISCHEN EINZELLEITUNG ZU EINEM LEITUNGSPAAR**
DEVICE AND METHOD FOR TWISTING A FIRST AND SECOND ELECTRICAL SINGLE WIRE LINE TO FORM A CABLE PAIR
DISPOSITIF ET PROCÉDÉ DE TORSADAGE D'UNE PREMIÈRE ET D'UNE SECONDE LIGNE ÉLECTRIQUE INDIVIDUELLE POUR OBTENIR UNE PAIRE DE LIGNES

(43) Veröffentlichungstag der Anmeldung: 23.10.2019
(73) Patentinhaber: KOMAX HOLDING AG, 6036 Dierikon (CH)
(72) Erfinder: STAUBLI, Dominik, 6048 Horw (CH); FACCENDA, Denis, 6460 Altdorf (CH)
(74) Vertreter: EGLI-EUROPEAN PATENT ATTORNEYS

(56) Entgegenhaltungen:
- EP-A1- 3 012 841
- EP-B1- 1 032 095
- WO-A2-2012/015057
- DE-B3-102016 109 155

## Beschreibung

### TECHNISCHES GEBIET

Die vorliegende Offenbarung betrifft eine Vorrichtung zum Verdrillen einer ersten und zweiten elektrischen Einzelleitung zu einem Leitungspaar, sowie ein Verfahren zum Verdrillen einer ersten und zweiten elektrischen Einzelleitung zu einem Leitungspaar unter Verwendung einer hierin beschriebenen Vorrichtung.

### STAND DER TECHNIK

Bei bestimmten Anwendungen werden zwei elektrische Einzelleitungen, die nebeneinander geführt werden, in Kabelverarbeitungsvorrichtungen verdrillt. Die Leitungen bilden nach dem Verdrillen ein (verdrilltes) Leitungspaar, die beispielsweise in einem nachgelagerten Arbeitsschritt in Steckergehäuse geführt werden.

Die EP 1 032 095 B1 zeigt eine herkömmliche Kabelverarbeitungsvorrichtung mit einem Verdrillautomaten. Zwei elektrische Einzelleitungen werden gleichzeitig eingezogen und konfektioniert. Konfektionieren umfasst typischerweise, dass die einzelnen Leitungen an mindestens einem ihrer Enden abgelängt, abisoliert und/oder mit Kontakten, Tüllen etc. versehen werden. Die Einzelleitungen werden nach der Konfektionierung der vorauseilenden Leitungsenden ausgezogen; die nacheilenden Leitungsenden werden konfektioniert; und anschließend werden die Leitungen der eigentlichen Verdrillvorrichtung übergeben. Diese weist ein ortsfestes Haltemodul, das die nacheilenden Leitungsenden während des Verdrillens festhält, sowie einen in Kabelrichtung bewegbaren Verdrillkopf auf, der die vorauseilenden Leitungsenden greift und gemeinsam verdreht (verdrillt). Während des Verdrillens verkürzt sich das Leitungspaar infolge der gegenseitigen Umschlingung der Einzelleitungen. Eine Zugkraft wird gemessen, und der Verdrillkopf wird entsprechend der gemessenen Zugkraft geregelt nachgeführt, wodurch der Verkürzung Rechnung getragen wird.

Die EP 3 012 841 A1 beschreibt eine Einrichtung zum Zuführen von Leitungsenden an eine weiterverarbeitende Vorrichtung. Hier werden Leiter in einem kleinen Abstand zueinander gehalten und verdrillt. Ein einziges Paar Greiferbacken hält beide Leitungsenden.

### MIT DER OFFENBARUNG ZU LÖSENDE PROBLEME

Die aus der EP 3 012 841 A1 bekannte Vorgehensweise erschwert eine Übertragung von Zugkräften, die während des Verdrillens auftreten, auf die Einzelleitungen. Eine Klemmkraft, die das Paar Greiferbacken auf die Einzelleitungen aufbringt, kann nur bedingt erhöht werden, um einen sicheren Halt zu gewährleisten, ohne dass die Einzelleitungen beschädigt werden, beispielsweise verformt werden, was eine Verringerung der Qualität des Leitungspaars zur Folge hat.

Es ist eine Aufgabe der vorliegenden Offenbarung, eine Vorrichtung oder ein Verfahren zum Verdrillen einer ersten und zweiten elektrischen Einzelleitung zu einem Leitungspaar anzugeben, das eine hohe Qualität des verdrillten Leitungspaars gewährleistet.

### LÖSUNG DER PROBLEME

Gemäss der vorliegenden Offenbarung wird eine Vorrichtung zum Verdrillen **einer** ersten und zweiten elektrischen Einzelleitung zu einem Leitungspaar gemäss Anspruch 1 angegeben.

Gemäß einem Aspekt umfasst Vorrichtung eine Hauptverdrilleinrichtung und eine Nachverdrilleinrichtung mit einem ortsfesten Nachverdrillmodul und einem entlang einer linearen Führungsrichtung ortsveränderlichen Nachverdrillmodul. Jedes der Nachverdrillmodule umfasst jeweils eine Transfereinheit zum Übernehmen und Halten eines Endes des verdrillten Leitungspaars, wobei die Transfereinheit einen ersten Leitungsgreifer für die erste Einzelleitung und einen zweiten Leitungsgreifer für die zweite Einzelleitung umfasst, wobei ein relativer Abstand zwischen dem ersten Leitungsgreifer und dem zweiten Leitungsgreifer entsprechend einem Abstand der Enden der Leitungen veränderlich ist. Mindestens eines von ortsfestem Nachverdrillmodul und ortsveränderlichem Nachverdrillmodul ist zum Nachverdrillen des jeweiligen gehaltenen Leitungspaars konfiguriert.

"Nachverdrillen", "Nachverdrilleinrichtung" usw. bezeichnen hierbei Aspekte, die im Verlauf eines Gesamt-Verdrillvorgangs für ein Leitungspaar einem Hauptverdrill-Teilprozess zeitlich nachgeordnet sind. Ein Hauptverdrillprozess erfolgt beispielsweise analog zu dem in der EP 1 032 095 B1 beschriebenen Verdrillvorgang. Im Anschluss an den Hauptverdrillprozess liegen die Einzelleitungen im Leitungspaar über einen Großteil der Ausdehnung des Leitungspaars in einem verschlungenen Zustand vor. Allerdings ist das Leitungspaar an den jeweiligen Leitungsenden (typischerweise sowohl an den vorauseilenden Leitungsenden, als auch an den nacheilenden Leitungsenden) weiter voneinander beabstandet.

Gemäß der vorliegenden Offenbarung übernimmt die Transfereinheit ein Ende des verdrillten Leitungspaars und hält dieses. Der erste Leitungsgreifer der Transfereinheit hält die erste Einzelleitung, und der zweite Leitungsgreifer hält die zweite Einzelleitung. Der Abstand zwischen dem ersten Leitungsgreifer und dem zweiten Leitungsgreifer ist veränderlich, und zwar entsprechend dem Abstand der Enden der Einzelleitungen. In der Regel wird der Abstand zwischen dem ersten Leitungsgreifer und dem zweiten Leitungsgreifer verringert, so dass der Abstand der Enden der Einzelleitungen ebenfalls entsprechend geringer wird.

Anschließend werden die im Abstand verringerten Enden der Einzelleitungen nachverdrillt. Die nachverdrillten Enden der Leitungen im verdrillten Leitungspaar weisen nach Abschluss des Nachverdrillens bei hoher Qualität einen kleineren Abstand auf.

Typischerweise ist der Abstand zwischen dem ersten Leitungsgreifer und dem zweiten Leitungsgreifer programmierbar veränderlich. Ein programmierbares Verändern umfasst beispielsweise ein Anpassen des Abstands zwischen dem ersten Leitungsgreifer und dem zweiten Leitungsgreifer entsprechend einer vorgegebenen oder vorgebbaren Leitungskonfiguration (Vorgabe einer Distanz einer ersten Kreuzungsposition, Schlaglänge der Verdrillung etc.) und/oder entsprechend einer Leitungsbeschaffenheit (Leitungsquerschnitt, Stärke der Isolierung etc.).

Bei Ausführungsformen ist bzw. sind der erste Leitungsgreifer und/oder der zweite Leitungsgreifer zum Fixieren der jeweiligen gehaltenen Einzelleitung konfiguriert. Alternativ umfasst mindestens eines von ortsfestem Nachverdrillmodul und ortsveränderlichem Nachverdrillmodul eine Fixiereinrichtung, die zum Fixieren der jeweiligen gehaltenen Einzelleitung konfiguriert ist. Fixieren, wie hierin verwendet, umfasst ein Festhalten zum Vorbereiten und/oder Durchführen des Nachverdrillvorgangs.

Bei Ausführungsformen umfasst mindestens eines von ortsfestem Nachverdillmodul und ortsveränderlichem Nachverdrillmodul einen Nachverdrillkopf umfasst. Jeder Nachverdrillkopf hält die beiden Einzelleitungen des verdrillten Leitungspaars und führt eine vorgegebene oder vorgebbare, typischerweise programmierbare, Anzahl von Umdrehungen für das Nachverdrillen aus.

Bei Ausführungsformen ist mindestens einer der Nachverdrillköpfe in der Verlaufsrichtung des Leitungspaars bewegbar, so dass eine Zugkraft auf das Leitungspaar aufgebracht wird. Mit dem Aufbringen einer Zugkraft können Leitungsparameter wie z. B. die Schlaglänge auch für den nachverdrillten Leitungsabschnitt am Leitungsende gewährleistet werden. Der mindestens eine der Nachverdrillköpfe kann kraftgeregelt bewegbar ausgeführt sein, um eine vorgegebene oder vorgegebene Zugkraft auf das Leitungspaar aufzubringen.

Bei Ausführungsformen ist das ortsveränderliche Nachverdrillmodul als Wagen ausgebildet, der an einer Linearführung der Vorrichtung bereitgestellt und entlang der Linearführung in der linearen Führungsrichtung geführt bewegbar ist. Eine Ausführung als linear geführter Wagen ermöglicht einen besonders einfachen und effektiven Aufbau. Der Wagen kann mittels eines Zahnriemenantriebs bewegbar sein, was den Aufbau abermals vereinfacht.

Bei Ausführungsformen umfasst das ortsveränderliche Nachverdrillmodul weiter einen Antrieb zum Bewegen eines jeweiligen gehaltenen Endes der Leitungen in Leitungsrichtung umfasst. Der Antrieb ist typischerweise als Spindelantrieb ausgebildet.

Bei Ausführungsformen umfasst die Transfereinheit weiter einen Horizontalantrieb und einen Vertikalantrieb, wobei der Horizontalantrieb und der Vertikalantrieb so konfiguriert sind, dass sie mindestens einen von erstem und zweitem Leitungsgreifer in einer rechtwinklig zur Kabelachse liegenden Ebene senkrecht und waagerecht bewegen. Beispielsweise ist der Horizontalantrieb ein Horizontal-Spindelantrieb. Beispielsweise ist der Vertikalantrieb ein Vertikal-Spindelantrieb.

Gemäß einem weiteren Aspekt wird gemäss Anspruch 10 ein Verfahren zum Verdrillen einer ersten und zweiten elektrischen Einzelleitung zu einem Leitungspaar unter Verwendung einer hierin beschriebenen Vorrichtung angegeben. Das Verfahren umfasst ein Verdrillen der elektrischen Einzelleitungen mit dem Hauptverdrillmodul, um ein verdrilltes Leitungspaar zu erhalten; ein Bewegen der Leitungsgreifer des Transfermoduls zu einer Position entsprechend einer zugehörigen Einzelleitung des verdrillten Leitungspaars; ein Übergeben der Einzelleitungen an den jeweils zugehörigen Leitungsgreifer; ein Verkleinern des Abstands zwischen den Leitungsgreifern; ein Verbringen des verdrillten Leitungspaars an eine Nachverdrillposition; ein Übergeben des verdrillten Leitungspaars an die Nachverdrillköpfe der Nachverdrillmodule; und ein Nachverdrillen des verdrillten Leitungspaars.

Mit dem Verfahren kann ein Nachverdrillvorgang mit verkleinertem Abstand zwischen den Einzelleitungen an den Enden des Leitungspaars automatisiert werden. Beispielsweise ist über eine Bedienoberfläche der Abstand der Einzelleitungen an einem oder an beiden Enden des Leitungspaars vorgebbar. Es ist auch denkbar, dass ein Abstand einer ersten Kreuzungsposition der Einzelleitungen an dem jeweiligen Ende zum Leitungsende vorgebbar ist. Die erste Kreuzungsposition der Einzelleitungen ist die Position, ausgehend von dem jeweils betrachteten Ende, an welcher die Leitungen zum Ausbilden des verdrillten Zustands erstmals aneinander anliegen bzw. sich überkreuzen.

Bei Ausführungsformen wird beim Nachverdrillen das verdrillte Leitungspaar von einem der Leitungsgreifer oder von einem Fixiergreifer fixiert. Dadurch ist ein besonders einfaches und sicheres Nachverdrillen gewährleistet.

Bei Ausführungsformen wird vor dem Verbringen des verdrillten Leitungspaars an die Nachverdrillposition das ortsveränderliche Nachverdrillmoduls in Richtung auf das ortsfeste Nachverdrillmodul zu bewegt. Das Leitungspaar wird also vor dem Verbringen entspannt. Ein Entspannen des Leitungspaars verringert die Gefahr, dass sich die gehaltenen Einzelleitungen aus den Leitungsgreifern lösen oder in ihrer Position verändert werden.

Bei Ausführungsformen wird vor dem Nachverdrillen des verdrillten Leitungspaars und während des Nachverdrillens eine Zugkraft auf das zu verdrillende Leitungspaar ausgeübt.

### KURZE BESCHREIBUNG DER ZEICHNUNGEN

Nachfolgend werden Ausführungsformen der Offenbarung anhand der beigefügten Zeichnungen näher erläutert. Es zeigen:
Fig. 1 ein verdrilltes Leitungspaar zum Verdeutlichen der hierin verwendeten Begriffe;
Fig. 2 ein weiteres verdrilltes Leitungspaar zum Verdeutlichen der hierin verwendeten Begriffe;
Fig. 3 ein weiteres verdrilltes Leitungspaar zum Verdeutlichen der hierin verwendeten Begriffe;
Fig. 4 eine Draufsicht auf eine Vorrichtung zum Verdrillen einer ersten und zweiten elektrischen Einzelleitung ohne eine Nachverdrilleinrichtung, zum Erläutern der hierin offenbarten Aspekte;
Fig. 5 eine Draufsicht auf einen Teil einer Vorrichtung zum Verdrillen einer ersten und zweiten elektrischen Einzelleitung, mit einer Nachverdrilleinrichtung;
Fig. 6 einen Teil der Vorrichtung 100 in einer Ansicht von schräg unten;
Fig. 7 in perspektivischer Ansicht das ortsveränderliche Nachverdrillmodul aus einer ersten Richtung;
Fig. 8 in perspektivischer Ansicht das ortsveränderliche Nachverdrillmodul aus einer zweiten Richtung;
Fig. 9 in perspektivischer Ansicht das ortsfeste Nachverdrillmodul 170 aus einer ersten Richtung,
Fig. 10 in perspektivischer Ansicht das ortsfeste Nachverdrillmodul 170 aus einer zweiten Richtung,
Fig. 11 eine kombinierte Ansicht einer hierin beschriebenen Vorrichtung während der Ausführung eines hierin beschriebenen Verfahrens;
Fig. 12 eine kombinierte Ansicht einer hierin beschriebenen Vorrichtung während der Ausführung eines hierin beschriebenen Verfahrens;
Fig. 13 eine kombinierte Ansicht einer hierin beschriebenen Vorrichtung während der Ausführung eines hierin beschriebenen Verfahrens;
Fig. 14 eine kombinierte Ansicht einer hierin beschriebenen Vorrichtung während der Ausführung eines hierin beschriebenen Verfahrens;
Fig. 15 eine kombinierte Ansicht einer hierin beschriebenen Vorrichtung während der Ausführung eines hierin beschriebenen Verfahrens;
Fig. 16 Ausschnittsvergrößerungen aus den Ansichten gemäß Fig. 13-15;
Fig. 17 eine kombinierte Ansicht einer hierin beschriebenen Vorrichtung während der Ausführung eines hierin beschriebenen Verfahrens;
Fig. 18 eine kombinierte Ansicht einer hierin beschriebenen Vorrichtung während der Ausführung eines hierin beschriebenen Verfahrens;
Fig. 19 eine kombinierte Ansicht einer hierin beschriebenen Vorrichtung während der Ausführung eines hierin beschriebenen Verfahrens;
Fig. 20 eine kombinierte Ansicht einer hierin beschriebenen Vorrichtung während der Ausführung eines hierin beschriebenen Verfahrens.

### BESCHREIBUNG VON AUSFÜHRUNGSFORMEN

Fig. 1 zeigt ein verdrilltes Leitungspaar 10 aus einer ersten Einzelleitung 11 und einer zweiten Einzelleitung 12. Ein Ende 16 des Leitungspaars 10 wird als vorauseilendes Ende definiert, das in einer später beschriebenen Vorrichtung 100 zum Verdrillen geführt wird. Das andere Ende 17 des Leitungspaars wird als nacheilendes Ende definiert.

Am nacheilenden Ende 17 sind ein erster Kontakt 13 und ein zweiter Kontakt 14 an den Leitungen 11 bzw. 12 angebracht. Ein Bereich zwischen den Enden 16, 17 ist verdrillt, d. h. die Leitungen 11, 12 umschlingen sich gegenseitig. Ausgehend vom vorauseilenden Ende 16 überschneiden bzw. überkreuzen sich die Leitungen 11, 12 erstmalig in einem ersten Kreuzungspunkt P2. Ähnlich überschneiden bzw. überkreuzen sich die Leitungen 11, 12 ausgehend vom nacheilenden Ende 17 erstmalig in einem ersten Kreuzungspunkt P1.

Zur Erläuterung ist ein Teilbereich des Leitungspaars 10 in Fig. 2 nochmals gezeigt. Die unverdrillten Enden der Einzelleitungen 11, 12 am nacheilenden Leitungsende haben eine Länge a1. Der Abstand zwischen zwei gleichartigen Überkreuzungen bzw. Überschneidungen der Leitungen 11, 12 im verdrillten Bereich ist als die Schlaglänge a2 spezifiziert.

Der Abstand a3 ist in einer Richtung definiert, die im Wesentlichen senkrecht zu der Verlaufsrichtung des Leitungspaars 10 ist, in welcher die Abstände a1, a2 definiert sind. Der Abstand a3 gibt die Distanz der Einzelleitungen 11, 12 an dem jeweiligen Ende voneinander an, in Fig. 2 am nacheilenden Ende 17. Ein entsprechender Abstand a3, der gleich groß wie oder verschieden von dem Abstand a3 am nacheilenden Ende ist, ist auch am vorauseilenden Ende 16 definiert.

Fig. 3 zeigt den Teilbereich des Leistungspaars 10 aus Fig. 2. In Fig. 3 ist der Abstand a3 zwischen den Einzelleitungen 11, 12 gegenüber Fig. 2 verringert.

In Fig. 4 ist zu Erläuterungszwecken eine Vorrichtung 100 zum Verdrillen der elektrischen Einzelleitungen 11, 12 ohne eine Nachverdrilleinrichtung dargestellt.

In Fig. 4 wird das vorauseilende Ende 16 der Einzelleitungen 11, 12 in eine Bearbeitungsregion 101 geführt, von wo aus sie weiter an einer Führungsschiene 105 entlang einer Maschinenachse geführt werden können. Bearbeitungsmodule 103, 104, 105, 106 können Manipulationen an den Leitungen 11, 12 in der Bearbeitungsregion 101 durchführen.

Die vorauseilenden Enden der Einzelleitungen 11, 12 werden von einem Schneidkopf 102 abisoliert und mit einer ersten Schwenkeinheit 107 nacheinander Bearbeitungsmodulen 103, 104 auf der einen Seite zugeführt. Hier können beispielsweise jeweils eine Tülle und ein Kontakt am Leiterende montiert werden.

Anschliessend bringt die erste Schwenkeinheit 107 das Leitungspaar 10 wieder in Richtung der Maschinenachse. Dort werden dessen Einzelleitungen 11, 12 sie soweit hindurchgeführt, bis sie von einem Auszugsschlitten 109 gegriffen werden können. Die Einzelleitungen 11, 12 werden abhängig von der gewünschten Leitungslänge von dem Auszugsschlitten 109 an entlang der Führungsschiene 105 in der durch die definierten linearen Führungsrichtung ausgezogen.

Die Einzelleitungen 11, 12 werden dann von einer zweiten Schwenkeinheit 108 gegriffen und vom Schneidkopf 102 durchtrennt und abisoliert. Die nacheilenden Leiterenden werden von der zweiten Schwenkeinheit 108 den Bearbeitungsmodulen 105, 106 auf der anderen Seite zugeführt und fertig konfektioniert, d. h. beispielsweise wiederum jeweils mit einer Tülle und einem Kontakt versehen.

Ein Transfermodul 111 übernimmt das nacheilende Ende 17 der Einzelleitungen 11, 12, bringt sie auf einen kleineren Abstand und übergibt sie nach einer Schwenkbewegung an ein Haltemodul 110. Ein Übernahmemodul 112 übergibt die das vorauseilende Ende 16 der Einzelleitungen 11, 12 einem Verdrillkopf 120. Der Verdrillkopf 120 wird in der Vorrichtung 100 gemäß Fig. 4 gedreht, wobei er gleichzeitig zugkraftgeregelt in Richtung des Haltemoduls 110 bewegt wird. Der Verdrillkopf 120 bildet eine Hauptverdrilleinrichtung, mit der beispielsweise das in Fig. 2 gezeigte Leitungspaar erhältlich ist, das einen vergleichsweise großen Abstand a3 zwischen den Einzelleitungen 11, 12 an den jeweiligen Enden 16 bzw. 17 aufweist.

In Fig. 5 ist die Vorrichtung 100 aus Fig. 4 ausschnittsweise gezeigt, wobei zusätzlich eine Nachverdrilleinrichtung 160 bereitgestellt ist. Die Nachverdrilleinrichtung 160 umfasst ein ortsfestes Nachverdrillmodul 170 und ein ortsveränderliches Nachverdrillmodul 180. Das ortsveränderliche Nachverdrillmodul 180 ist entlang einer an der Führungsschiene 105 separat vorgesehenen Linearführung beweglich, die die lineare Führungsrichtung für das ortsveränderliche Nachverdrillmodul 180 definiert. Die lineare Führungsrichtung ist parallel zur Bewegungsrichtung des Verdrillkopfes 120 bzw. des Auszugsschlittens 109.

Fig. 6 zeigt einen Teil der Vorrichtung 100 in einer Ansicht von schräg unten. In Fig. 6 sind beispielhaft das Haltemodul 110 und der Verdrillkopf 120 dargestellt. Anstelle des Haltemoduls 110 ist es auch denkbar, einen weiteren Verdrillkopf zusätzlich zu dem Verdrillkopf 120 bereitzustellen.

Das ortsfeste Nachverdrillmodul 170 weist einen Nachverdrillkopf 173 und eine Transfereinheit 172 auf. Entsprechend weist das ortsveränderliche Nachverdrillmodul 180 einen Nachverdrillkopf 183 und eine Transfereinheit 182 auf. In der in Fig. 6 dargestellten Ausführungsform weist das ortsfeste Nachverdrillmodul 170 außerdem einen Fixiergreifer 171 auf. Das ortsveränderliche Nachverdrillmodul 180 kann entsprechend einen (nicht dargestellten) Fixiergreifer aufweisen.

Die Transfereinheiten 172, 182 sind so konfiguriert, dass sie das mittels des Verdrillkopfes 120 verdrillte Leitungspaar 10 übernehmen und dem jeweiligen Nachverdrillkopf 173 bzw. 183 übergeben. Die Fixiergreifer 171, 181, sofern vorgesehen, halten das Leitungspaar 10 während des Nachverdrillvorgangs fest.

Das ortsveränderliche Nachverdrillmodul 180 ist als Wagen ausgeführt, der auf der Linearführung 105 durch einen (nicht gezeigten) Zahnriemenantrieb bewegt werden kann. Damit können, je nach zu verdrillendem Kabel, unterschiedliche Endpositionen des Verdrillkopfes 120 angefahren werden.

Fig. 7 zeigt in perspektivischer Ansicht das ortsveränderliche Nachverdrillmodul 180 aus einer ersten Richtung, Fig. 8 zeigt es aus einer zweiten Richtung. Der Nachverdrillkopf 183 kann mit einem Verdrillmotor 188 über einen Zahnriemenantrieb bewegt werden. Zusätzlich kann der Nachverdrillkopf 183 über einen ersten Spindelantrieb 189 in Kabelrichtung bewegt werden. Die Transfereinheit 182 trägt einen ersten Leitungsgreifer 184 und einen zweiten Leitungsgreifer 185, die zum Greifen der sich in einem weiten Abstand a3 voneinander befindlichen Enden der Einzelleitungen 11, 12 dienen. Einer der Leitungsgreifer 183, 185 ist an einer Linearachse befestigt, womit der Abstand zwischen den beiden Leitungsgreifern programmierbar verändert werden kann. Die Linearachse kann als Servoachse ausgebildet sein.

Die Transfereinheit 182 weist einen horizontalen Spindelantrieb 186b und einen vertikalen Spindelantrieb 186a auf. Die Leitungsgreifer 184, 185 können damit rechtwinklig zur Kabelachse in einer Ebene senkrecht und waagerecht bewegt werden. Zur Ausführung dieser Bewegungen sind neben den Spindelantrieben mit zugehörigen Servomotoren und Führungen auch andere Varianten denkbar, wie z. B. kolbenlose pneumatische Zylinder.

Fig. 9 zeigt in perspektivischer Ansicht das ortsfeste Nachverdrillmodul 170 aus einer ersten Richtung, Fig. 10 zeigt es aus einer zweiten Richtung. Das ortsfeste Nachverdrillmodul 170 weist den Nachverdrillkopf 173 und die Transfereinheit 172 auf. Dieses Modul braucht nicht bewegt zu werden; daher sind diese Komponenten nicht miteinander verbunden und einzeln am Maschinengestellt befestigt. Der Nachverdrillkopf 173 ist ähnlich wie der Nachverdrillkopf 183 aufgebaut und in Richtung des verdrillten Leitungspaars 10 mittels eines Pneumatikzylinders bewegbar. Die Transfereinheit 172 weist einen ersten Leitungsgreifer 174 und einen zweiten Leitungsgreifer 175 auf, deren Abstand mit einer Linearachse 177 veränderbar ist.

Das Leitungspaar 10 kann während des Nachverdrillens durch einen Leitungsgreifer 174, 175 oder durch den separat bereitgestellten Fixiergreifer 171 fixiert werden.

Die Transfereinheit 172 weist drei Bewegungsachsen auf: Ein horizontaler Zahnriemenantrieb 178 und ein erster vertikaler Spindelantrieb 176a bewegen die Leitungsgreifer 174, 175 und den Fixiergreifer 171 gemeinsam in einer Ebene rechtwinklig zur Achse des Leitungspaars 10. Ein horizontaler Spindelantrieb 176b bewegt die Leitungsgreifer 174, 175 alleine parallel zur Achse des Leitungspaars 10.

Die Fig. 11 bis 19 zeigen jeweils die Vorrichtung 100 während unterschiedlicher Zeitpunkte bei der Durchführung eines hierin beschriebenen Verfahrens. Die Teile (a) der Fig. 11 bis 15, 17 bis 20 in den jeweiligen oberen Bereichen zeigen dabei eine Ansicht mit Richtung von einer Verdrillachse V auf eine Nachverdrillachse; die Teile (b) der Fig. 11 bis 15, 17 bis 20 zeigen in den jeweiligen unteren Bereichen eine Ansicht von unten. Es versteht sich, dass der in Fig. 11 bis 20 beispielhaft beschriebene Verfahrensablauf angepasst werden kann, wenn nur eines von vorauseilendem Ende 16 und nacheilendem Ende 17 nachverdrillt werden soll, indem ein Zusammenführen der Leiterenden und ein Nachverdrillen bei dem entsprechenden Ende nicht durchgeführt werden.

In Fig. 11 ist die Ausgangslage gezeigt. In den nachfolgenden Fig. nicht mit Bezugszeichen versehene Bestandteile entsprechen denjenigen in Fig. 11.

In Fig. 11 ist ein fertig konfektioniertes und mit dem Verdrillkopf 120 verdrilltes Leitungspaar 10 aus einer ersten elektrischen Einzelleitung 11 und einer zweiten elektrischen Einzelleitung 12 im Haltemodul 110 gehalten. Der Abstand a3 zwischen der ersten elektrischen Einzelleitung 11 und der zweiten elektrischen Einzelleitung 12 ist vergleichsweise groß. Die Leitungsgreifer 184, 185 des ortsveränderlichen Nachverdrillmoduls 180 bzw. die Leitungsgreifer 174, 175 des ortsfesten Nachverdrillmoduls 170 befinden sich in einer Warteposition oberhalb und zwischen der Verdrillachse V und der Nachverdrillachse N.

In dem in Fig. 12 gezeigten ersten Schritt werden die beiden Leitungsgreifer-Paare 174, 175; 184, 185 horizontal verfahren, bis sie sich über den jeweiligen Leitungsenden befinden. Die Leitungsgreifer 174, 175; 184, 185 können nacheinander oder gleichzeitig in Kabelrichtung an ihre jeweiligen Positionen verfahren werden.

In dem in Fig. 13 gezeigten nächsten Schritt werden die Leitungsgreifer-Paare 174, 175; 184, 185 abgesenkt und befinden sich danach auf der Höhe der Verdrillachse V.

In dem in Fig. 14 gezeigten Schritt wird der Abstand des Leitungsgreifers 174 zum Leitungsgreifer 175 bzw. der Abstand des Leitungsgreifers 184 zum Leitungsgreifer 185 verkleinert und das Leitungsgreiferpaar 184, 185 etwas horizontal verschoben, um die beiden Leitungsenden 11, 12 zu greifen. Dann wird das Kabel an die Leitungsgreifer 184, 185 bzw. 174, 175 übergeben, indem die beiden Leitungsgreifer-Paare 174, 175; 184, 185 geschlossen werden und anschließend die Kabelgreifer des Verdrillkopfes und des Haltemoduls 110 geöffnet werden.

Wie in Fig. 15 gezeigt, werden nach der Übergabe die Leistungsenden 11, 12 auf den gewünschten Abstand für das Nachverdrillen gebracht. Dazu wird der Abstand der jeweiligen Leitungsgreifer 174 zu 175 bzw. 184 zu 185 durch ein weiteres Verfahren der jeweiligen Linearachsen weiter verkleinert.

Fig. 16 zeigt in (a)-(c) jeweils eine Ausschnittsvergrößerung der Leitungsgreifer 184, 185 des ortsveränderlichen Nachverdrillmoduls 180, wobei (a) eine Vergrößerung aus Fig. 13 darstellt, (b) eine Vergrößerung aus Fig. 14 darstellt und (c) eine Vergrößerung aus Fig. 15 darstellt. Die Leitungsgreifer 184, 185 befinden sich in Fig. 16 in (a)-(c) jeweils in unterschiedlichen Stellungen.

Fig. 17 zeigt den an Fig. 15 anschließenden Schritt. In Fig. 17 wird das Leitungspaar 10 entspannt, indem das ortsveränderliche Nachverdrillmodul 180 in Richtung des ortsfesten Nachverdrillmoduls 170 bewegt wird. Das Entspannen des Leitungspaars 10 verringert die Gefahr, dass die Leitungsenden beim anschließenden Bewegen des Leitungspaars 10 aus den Leitungsgreifern 174, 175; 184, 185 gleiten oder darin verschoben werden.

Anschliessend bewegen die beiden Transfereinheiten 172, 182 das Leitungspaar 10 zur Nachverdrillachse N, wobei zuerst beim ortsfesten Nachverdrillmodul 170 eine Vertikalbewegung ausgeführt wird, so dass es aus dem Bereich des geöffneten Haltemoduls 110 gelangt. Die beiden Nachverdrillköpfe 173, 183 sind dabei in einer Winkellage, die es erlaubt, das Leitungspaar 10 ohne Kollision in die geöffneten Leitungsgreifer 174, 175; 184, 185 der Nachverdrillköpfe 173, 183 einzubringen.

Fig. 18 zeigt die Endstellung der beiden Transfereinheiten. Ab hier sind der Verdrillkopf und das Haltemodul in den Figuren nicht mehr dargestellt.

Als nächstes wird das Leitungspaar 10 zum Nachverdrillen vorbereitet. Dazu wird das Leitungspaar 10 wieder gestreckt und von den Nachverdrillköpfen 173, 183 gegriffen. Danach werden die Leitungsgreifer 174, 175; 184, 185 geöffnet.

Vor dem Nachverdrillen werden beide Enden des Leitungspaars 10 fixiert. Beim ortsfesten Nachverdrillmodul 170 übernimmt das der Fixiergreifer 171. Nach einer Lagekorrektur der Transfereinheit 172 in horizontaler Richtung wird der Fixiergreifer 171 geschlossen, wodurch das Leitungspaar 10 gegriffen wird. Beim ortsveränderlichen Nachverdrillmodul 180 erfolgt die Fixierung durch einen der beiden Leitungsgreifer 184, 185, der durch eine Horizontalbewegung der Transfereinheit 182 richtig positioniert wird um beim Schliessen das ganze Leitungspaar 10 zu klemmen.

Fig. 19 zeigt die Situation unmittelbar vor dem Nachverdrillen. Die Leitungsenden des gestreckten Leitungspaars 10 sind in den beiden Nachverdrillköpfen 173, 183 gehalten und das Leitungspaar 10 mit dem Fixiergreifer 171 und einem Leitungsgreifer 184, 185 fixiert.

Bedarfsweise kann eine Zugkraft auf die zu verdrillenden Leitungen 11, 12 aufgebracht werden.

Das eigentliche Nachverdrillen erfolgt durch Rotieren der Nachverdrillköpfe 173, 183. Beispielsweise ist eine (nicht dargestellte) Maschinensteuerung bereitgestellt, Steuerung aus den bekannten Prozessparametern (Schlaglänge, Leiteaussendurchmesser etc.) eine berechnete Anzahl Umdrehungen für die Nachverdrillköpfe 173, 183 berechnet und diese entsprechend ansteuert.

Fig. 20 zeigt die Vorrichtung mit dem fertigen Leitungspaar 10 mit den zwei nachverdrillten Kabeleenden 16, 17.

Die Fixierung kann gelöst und das Leitungspaar 10 nach dem Öffnen der Nachverdrillköpfe 173, 183 fallen gelassen werden, wobei die Nachverdrillköpfe 173, 183 vorgängig in die richtige Winkellage gebracht werden. Es ist auch denkbar, zuerst die Nachverdrillköpfe 173, 183 zu öffnen und das Kabel durch die Transfereinheiten 172, 182 zu bewegen, bevor es abgelegt wird.

## Patentansprüche

1. Vorrichtung (100) zum Verdrillen einer ersten und zweiten elektrischen Einzelleitung (11, 12) zu einem Leitungspaar (10), wobei die Vorrichtung (100) eine Hauptverdrilleinrichtung (120) und eine Nachverdrilleinrichtung (160) mit einem ortsfesten Nachverdrillmodul (170) und einem entlang einer linearen Führungsrichtung ortsveränderlichen Nachverdrillmodul (180) umfasst,
wobei jedes der Nachverdrillmodule (170, 180) jeweils eine Transfereinheit (172, 182) zum Übernehmen und Halten eines Endes des verdrillten Leitungspaars (10) umfasst, wobei die Transfereinheit (172, 182) einen ersten Leitungsgreifer (174, 184) für die erste Einzelleitung (11) und einen zweiten Leitungsgreifer (175, 185) für die zweite Einzelleitung (12) umfasst, wobei ein relativer Abstand zwischen dem ersten Leitungsgreifer und dem zweiten Leitungsgreifer entsprechend einem Abstand (a3) der Enden der Leitungen (11, 12) veränderlich ist, typischerweise programmierbar veränderlich ist,
wobei mindestens eines von ortsfestem Nachverdrillmodul (170) und ortsveränderlichem Nachverdrillmodul (180) zum Nachverdrillen des jeweiligen gehaltenen Leitungspaars (10) konfiguriert ist.

2. Vorrichtung nach Anspruch 1, wobei der erste Leitungsgreifer (174, 184) und/oder der zweite Leitungsgreifer (175, 185) zum Fixieren der jeweiligen gehaltenen Einzelleitung (11, 12) konfiguriert ist.

3. Vorrichtung nach Anspruch 1, wobei mindestens eines von ortsfestem Nachverdrillmodul (170) und ortsveränderlichem Nachverdrillmodul (180) eine Fixiereinrichtung, typischerweise eine Fixiergreifeinrichtung (171, 181), umfasst, die zum Fixieren der jeweiligen gehaltenen Einzelleitung (11, 12) konfiguriert ist.

4. Vorrichtung nach einem der vorhergehenden Ansprüche, wobei mindestens eines von ortsfestem Nachverdillmodul (170) und ortsveränderlichem Nachverdrillmodul (180) einen Nachverdrillkopf (173, 183) umfasst, wobei jeder Nachverdrillkopf (173, 183) die beiden Einzelleitungen (11, 12) des verdrillten Leitungspaars (10) hält und eine vorgegebene oder vorgebbare, typischerweise programmierbare, Anzahl von Umdrehungen für das Nachverdrillen ausführt.

5. Vorrichtung nach Anspruch 4, wobei mindestens einer der Nachverdrillköpfe (173, 183) in der Verlaufsrichtung des Leitungspaars (10) bewegbar ist, typischerweise kraftgeregelt bewegbar ist, so dass eine Zugkraft auf das Leitungspaar aufgebracht wird.

6. Vorrichtung nach einem der vorhergehenden Ansprüche, wobei das ortsveränderliche Nachverdrillmodul (180) als Wagen ausgebildet ist, der an einer Linearführung (105) der Vorrichtung bereitgestellt und entlang der Linearführung (105) in der linearen Führungsrichtung geführt bewegbar ist.

7. Vorrichtung nach Anspruch 6, wobei der Wagen mittels eines Zahnriemenantriebs bewegbar ist.

8. Vorrichtung nach einem der vorhergehenden Ansprüche, wobei das ortsveränderliche Nachverdrillmodul (180) weiter einen Antrieb, typischerweise Spindelantrieb, zum Bewegen eines jeweiligen gehaltenen Endes der Leitungen (11, 12) in Leitungsrichtung umfasst.

9. Vorrichtung nach einem der vorhergehenden Ansprüche, wobei die Transfereinheit (171, 181) weiter einen Horizontalantrieb, typischerweise Horizontal-Spindelantrieb, und einen Vertikalantrieb, typischerweise Vertikal-Spindelantrieb umfasst, wobei der Horizontalantrieb und der Vertikalantrieb so konfiguriert sind, dass sie mindestens einen von erstem und zweitem Leitungsgreifer in einer rechtwinklig zur Kabelachse liegenden Ebene senkrecht und waagerecht bewegen.

10. Verfahren zum Verdrillen einer ersten und zweiten elektrischen Einzelleitung (11, 12) zu einem Leitungspaar (10) unter Verwendung einer Vorrichtung (100) nach einem der Ansprüche 1 bis 9, wobei das Verfahren Folgendes umfasst:
Verdrillen der elektrischen Einzelleitungen (11, 12) mit dem Hauptverdrillmodul (120), um ein verdrilltes Leitungspaar (10) zu erhalten;
Bewegen der Leitungsgreifer (174, 175; 184, 185) des Transfermoduls (172, 182) zu einer Position entsprechend einer zugehörigen Einzelleitung (11, 12) des verdrillten Leitungspaars (10);
Übergeben der Einzelleitungen (11, 12) an den jeweils zugehörigen Leitungsgreifer (174, 175; 184, 185);
Verkleinern des Abstands zwischen den Leitungsgreifern (174, 175; 184, 185);
Verbringen des verdrillten Leitungspaars (10) an eine Nachverdrillposition;
Übergeben des verdrillten Leitungspaars an die Nachverdrillköpfe (173, 183) der Nachverdrillmodule (170, 180) ;
Nachverdrillen des verdrillten Leitungspaars (10).

11. Verfahren nach Anspruch 10, wobei beim Nachverdrillen das verdrillte Leitungspaar (10) von einem der Leitungsgreifer (174, 175; 184, 185) oder von einem Fixiergreifer (171, 181) fixiert wird.

12. Verfahren nach Anspruch 10 oder 11, das weiter umfasst:
vor dem Verbringen des verdrillten Leitungspaars (10) an die Nachverdrillposition: Bewegen des ortsveränderlichen Nachverdrillmoduls (180) in Richtung auf das ortsfeste Nachverdrillmodul (170) zu.

13. Verfahren nach einem der Ansprüche 10 bis 12, das weiter umfasst:
vor dem Nachverdrillen des verdrillten Leitungspaars (10) und während des Nachverdrillens: Ausüben einer Zugkraft auf das zu verdrillende Leitungspaar (10).

## Claims

1. An apparatus (100) for twisting a first and a second single electrical wire (11, 12) to form a cable pair (10), wherein the device (100) comprises a main twisting device (120) and a retwisting device (160) with a stationary retwisting module (170) and a retwisting module (180) that is movable along a linear guide direction,
wherein each of the retwisting modules (170, 180) comprises a transfer unit (172, 182) for transferring and holding an end of the twisted cable pair (10), wherein the transfer unit (172, 182) comprises a first wire gripper (174, 184) for the first single electrical wire (11) and a second wire gripper (175, 185) for the second single electrical wire (12), wherein a relative distance between the first wire gripper and the second wire gripper can be changed, typically changed programmably, according to a distance (a3) between the ends of the wires (11, 12),
wherein at least one of the stationary retwisting module (170) and the movable retwisting module (180) is configured for retwisting of the respective held cable pair (10).

2. The apparatus according to Claim 1, wherein the first wire gripper (174, 184) and/or the second wire gripper (175, 185) is configured to fix the respective held single electrical wire (11, 12).

3. The apparatus according to Claim 1, wherein at least one of the stationary retwisting module (170) and the movable retwisting module (180) comprises a fixing device, typically a fixing gripper device (171, 181) which is configured to fix the respective held single electrical wire (11, 12).

4. The apparatus according to any one of the preceding claims, wherein at least one of the stationary retwisting module (170) and the movable retwisting module (180) comprises a retwisting head (173, 183), wherein each retwisting head (173, 183) holds both single electrical wires (11, 12) of the twisted cable pair (10) and performs a predefined or predefinable, typically programmable number of revolutions for the retwisting.

5. The apparatus according to Claim 4, wherein at least one of the retwisting heads (173, 183) is movable in the extension direction of the cable pair (10), typically movable under feedback-controlled force, so that a tensile force is exerted on the cable pair.

6. The apparatus according to any one of the preceding claims, wherein the movable retwisting module (180) is embodied as a carriage which is provided on a linear guide (105) of the device and movable along the linear guide (105) in guided manner in the linear guide direction.

7. The apparatus according to Claim 6, wherein the carriage is movable by means of a toothed belt drive.

8. The apparatus according to any one of the preceding claims, wherein the movable retwisting module (180) further comprises a drive unit, typically a spindle drive, for moving a respective held end of the wires (11, 12) in the direction of the wire.

9. The apparatus according to any one of the preceding claims, wherein the transfer unit (171, 181) further comprises a horizontal drive unit, typically a horizontal spindle drive, and a vertical drive unit, typically a vertical spindle drive, wherein the horizontal drive unit and the vertical drive unit are configured in such manner that they move at least one of the first and second wire grippers vertically and horizontally in a plane aligned at right angles to the cable axis.

10. Method for twisting a first and a second single electrical wire (11, 12) to form a cable pair (10) using an apparatus (100) according to any one of Claims 1 to 9, wherein the method comprises the following:
twisting the single electrical wires (11, 12) with the main twisting module (120) to obtain a twisted cable pair (10);
moving the wire grippers (174, 175; 184, 185) of the transfer module (172, 182) to a position corresponding to an associated single electrical wire (11, 12) of the twisted cable pair (10);
transferring the single electrical wires (11, 12) to the respectively associated wire grippers (174, 175; 184, 185);
reducing the distance between the wire grippers (174, 175; 184, 185);
bringing the twisted cable pair (10) to a retwisting position;
transferring the twisted cable pair to the retwisting heads (173, 183) of the retwisting modules (170, 180);
performing retwisting of the twisted cable pair (10).

11. Method according to Claim 10, wherein during the retwisting the twisted cable pair (10) is fixed by one of the wire grippers (174, 175; 184, 185) or by a fixing gripper (171, 181) .

12. Method according to Claim 10 or 11, further comprising:
before bringing the twisted cable pair (10) to the retwisting position: moving the movable retwisting module (180) towards the stationary retwisting module (170).

13. Method according to any one of Claims 10 to 12 further comprising:
before the retwisting of the twisted cable pair (10) and during the retwisting: exerting a tensile force on the cable pair (10) that is to be twisted.

## Revendications

1. Dispositif (100) pour torsader une première et une deuxième ligne électrique individuelle (11, 12) pour former une paire de lignes (10), dans lequel le dispositif (100) comprend un dispositif de torsion principale (120) et un dispositif de post-torsion (160) avec un module de post-torsion fixe (170) et un module de post-torsion mobile le long d'une direction de guidage linéaire (180),
dans lequel chacun des modules de post-torsion (170, 180) comprend respectivement une unité de transfert (172, 182) pour recevoir et maintenir une extrémité de la paire de ligne torsadée (10),
dans lequel l'unité de transfert (172, 182) comprend une première pince de ligne (174, 184) pour la première ligne simple (11) et une deuxième pince de ligne (175, 185) pour la deuxième ligne individuelle (12), dans lequel une distance relative entre la première pince de ligne et la deuxième pince de ligne est variable de manière correspondante à une distance (a3) entre les extrémités des lignes (11, 12), typiquement est modifiable de manière programmable,
dans lequel au moins un des modules de post-torsion fixes (170) et le module de post-torsion mobile (180) est configuré en vue d'une post-torsion de la paire de lignes maintenue respective (10).

2. Dispositif selon la revendication 1, dans lequel la première pince de ligne (174, 184) et/ou la deuxième pince de ligne (175, 185) est configurée pour fixer la ligne individuelle maintenue respective (11, 12).

3. Dispositif selon la revendication 1, dans lequel au moins un des modules de post-torsion fixe (170) et un module de post-torsion mobile (180) comprend un dispositif de fixation, typiquement un dispositif de pince de fixation (171, 181), qui est configuré pour fixer la ligne individuelle maintenue respective (11, 12) .

4. Dispositif selon une des revendications précédentes, dans lequel au moins un des modules fixes de post-torsion (170) et un module de post-torsion mobile (180) comprend une tête de post-torsion (173, 183), dans lequel la tête de post-torsion (173, 183) maintient les deux lignes individuelles (11, 12) de la paire de lignes torsadées (10) et exécute un nombre prescrit ou prédéterminé, typiquement programmable, de révolutions pour la post-torsion.

5. Dispositif selon la revendication 4, dans lequel au moins une des têtes de post-torsion (173, 183) est mobile dans la direction d'extension de la paire de lignes (10), typiquement peut être déplacée d'une manière commandée par une force, de sorte qu'une force de traction soit appliquée à la paire de lignes.

6. Dispositif selon une des revendications précédentes, dans lequel le module de post-torsion mobile (180) est conçu comme un chariot qui est fixé à un guide linéaire (105) du dispositif et guidé le long du guide linéaire (105) dans la direction du guide linéaire.

7. Dispositif selon la revendication 6, dans lequel le chariot peut être déplacé au moyen d'un entraînement par courroie crantée.

8. Dispositif selon une des revendications précédentes, dans lequel le module de post-torsion portable (180) comprend en outre un entraînement, typiquement un entraînement à broche, pour déplacer une extrémité maintenue respective des lignes (11, 12) dans le sens de la ligne.

9. Dispositif selon une des revendications précédentes, dans lequel l'unité de transfert (171, 181) comprend en outre un entraînement horizontal, typiquement un entraînement à broche horizontale, et un entraînement vertical, typiquement un entraînement à broche verticale, dans lequel l'entraînement horizontal et l'entraînement vertical sont configurés de telle sorte qu'ils déplacent au moins une de la première et deuxième pince de câble verticalement et horizontalement dans un plan perpendiculaire à l'axe du câble.

10. Procédé de torsion d'une première et d'une deuxième ligne électrique individuelle (11, 12) pour former une paire de lignes (10) en utilisant un dispositif (100) selon une quelconque des revendications 1 à 9, le procédé comprenant de :
torsader des lignes électriques individuelles (11, 12) avec le module principal de torsion (120) pour obtenir une paire de fils torsadée (10);
déplacer la pince de ligne (174, 175; 184, 185) du module de transfert (172, 182) vers une position correspondant à une ligne individuelle associée (11, 12) de la paire de lignes (10);
transférer des lignes individuelles (11, 12) vers la pince de ligne respectivement associée (174, 175; 184, 185) ;
réduire la distance entre les pinces de ligne (174, 175; 184, 185);
amener la paire de lignes torsadées (10) en une position de post-torsion;
faire passer des paires de lignes torsadées sur les têtes de post-torsion (173, 183) des modules de post-torsion (170, 180),
torsader ultérieurement la paire de lignes torsadés (10) .

11. Procédé selon la revendication 10, dans lequel, lors de la post-torsion, la paire de lignes torsadée (10) est fixée par une des pinces de ligne (174, 175; 184, 185) ou par une pince de fixation (171, 181).

12. Procédé selon la revendication 10 ou 11, comprenant en outre de:
avant de déplacer la paire de lignes torsadées (10) vers la position de post-torsion: déplacer le module de post-torsion mobile (180) en direction du module de post-torsion fixe (170).

13. Procédé selon une quelconque des revendications 10 à 12, comprenant en outre de:
avant la post-torsion de la paire torsadée de câbles (10) et pendant la post-torsion: exercer une force de traction sur la paire de lignes à torsader (10).
